# DEMANDE DE BREVET EUROPEEN

(11) **EP 0 077 429 A1**
(43) Date de publication de la demande: **27.04.1983**
(21) Numéro de dépôt: 81420128.1
(22) Date de dépôt: 26.08.1981
(51) Int. Cl.: E04C 3/20, E04B 1/41, E04B 5/58

(54) **Poutrelle en béton pour la pose rapide de plafonds suspendus, et procédés de mise en place de plafonds**

(71) Demandeur: Juillet, Christian, F-69690 Bessenay (FR)
(72) Inventeur: Juillet, Christian, F-69690 Bessenay (FR)

(57) **Abrégé**

Poutrelle en béton comportant, ancrées dans le béton de la poutrelle (1), de part et d'autre et à égale distance de son plan longitudinal médian, des pattes (2) disposées de chant par rapport audit plan, ayant une longueur hors poutrelle voisine de la contre-flèche maximale des poutrelles (1) et terminées par un fourreau (3) dans lequel peuvent coulisser des clous (4) perpendiculairement audit plan longitudinal médian, la distance des pattes (2) à l'axe de la poutrelle (1) étant de l'ordre de 2 à 3 cm.

## Description

La présente invention a pour objet des moyens pour la mise en place do plafonds suspendus sous des poutres ou poutrelles préfabriquées supportant ou non une dalle de répartition ou un plancher de toute autre nature.

Différents systèmes ont déjà été proposés pour la fixation de plafonds suspendus. En particulier, il a été proposé de prévoir à la fabrication des poutrelles, des trous permettant, ensuite d'accrocher des suspentes, ou des douilles noyées dans le même but.

On a également proposé de fixer aux poutrelles, au moment de leur fabrication, des semelles do bois convenablement ancrées (clous galvanisés croisés etc...).

Il est également connu d'utiliser des suspentes spéciales prenant appui sur les poutrelles, dont l'extrémité supérieure se trouve noyée dans la dalle de répartition.

Les défauts de ces divers moyens tiennent à ce que les poutres ou poutrelles ne sont pas rigoureusement rectilignos et comportent une légère courbure ou contre-flèche qui peut atteindre plusieurs centimètres ; il est dès lors nécessaire de rattraper cette contre-flèche ou les inégalités de la poutrelle au moment de la mise en place du plafond suspendu, ce qui suppose des variations de longueur des suspentes et la possibilité de régler la longueur de ces dernières à la demande. Ces réglages entrai- nont une grande dépense de main d'oeuvre sur chantier.

D'autre part, pour être économique, il faur que le système employé soit facile à mettre en oeuvre au moment de la fabrication de la poutrelle et qu'il ne présente -pas d'inconvénient pour le stockage et le transport de ces dernières, ce qui exclut les solutions comportant des organes incoporés protubérants.

L'invention a pour but un système répondant à ces impératifs et elle a pour objet :
Une poutrelle munie de moyens de fixations simples et réglables en hauteur pour des lattes, semellos ou lambourdes do bois sur lesquels sera fixé le plafond.

Un insert particulier permettant cetto réalisation.

Un procédé do mise en place do plafond suspendu au moyen de ces dispositifs.

Ainsi quo les plafonds en résultant.

La poutrelle selon l'invention est caractérisée en ce qu'elle comporte, ancrées, dans le béton de la poutrelle, de part et d'autre et à égale distance de son plan longitudinal médian, dos pattes, disposées do chant par rapport audit plan, ayant une longueur hors poutrelle voisine de la contre-flèche maximal dos poutrelles et terminées par un fourreau dans lequel peuvent coulisser des clous perpendiculairement audit plan longitudinal médian, la distance des pattes à l'axe do la poutrelle étant de l'ordre de 2 à 3 cm.

Do préférence :
a) Les pattos sont plates et repliées contre la sous-face de la poutrelle.
b) Les pattes sont disposées par paires ancrées symétriquement de part et d'autre du plan longitudinal médian do la poutrolle et repliées à l'inverse l'une do l'autre.
c) Les pattes d'une môme paire sont reliées entre elles par une liaison noyée dans le béton.
d) Cette liaison comporte des moyens de positionnement par coopération avec les fils d'armature do la poutrelle.
e) La distance longitudinale entre deux pattes ou paire de pattes est de l'ordre de 0,5 à 1 m.

L'insert selon l'invention est caractérisé en ce qu'il se compose d'un étrier métallique ayant la forme d'un U dont les branches sont plates et se terminent par des fourreaux pour l'insertion de clous.

Do préférence :
a) La distance libre entre les branches est de 4 à 6 cm environ.
b) Les extrémités dos branches sont repliées à 90° à l'opposé l'une de l'autre.
c) La longueur des parties repliées est de l'ordre de grandeur de la contre-flèche maximale prévisible des poutres auxquelles les inserts sont destinés.
d) Cette longueur est do l'ordre de 3 à 6 cm.
e) La partie inférieure, non ropliée, dos pattes s'étend sur uno hauteur égale à la distance séparant los fils d'armature do la poutrelle do sa sous-face.
f) _{C}otto partie inférieure comporte des crans ou ópaule- mente destinés à coopérer avec losdits fils d'armature.

Lo procédé selon l'invontion consiste à déplier ou plier les pattes jusqu'à co que los fourreaux des clous soient approximativomont dans un même plan horizontal et à fixer des lattos, lambourdes ou semelles entre les pattes au moyen do clous insérés dans lesdits fourreaux en plaçant leurs sous-faces dans un môme plan horizontal. Le plafond peut alors être accroché auxditos lattes.

On voit que le procédé est extrêmement simple et pratique, et que les moyens de l'invention assurent une économie considérable de main d'oeuvre sur le chantier en même temps qu'une pose rigoureuse.

Do plus, les lattes ainsi posées, du fait que les pattes ont été repliées à des angles différents et opposés, sont très rigidement fixées par rapport aux poutrelles et leur position ost pratiquement invariable.

Los dispositions qui précèdent, ainsi que certaines autres caractéristiques de l'invention sont décrites ci-après avec référence au dessin annexe sur lequel :
La figure 1 est une illustration schématique en perspective et coupe des moyens dispositifs et procédés de l'invention ;
La figure 2 illustre en perspective et coupe partielle une poutrelle selon l'invention à l'envers ;
La figure 3 est une variante de la figure 2 ;
Les figures 4 à 10 sont des variantes de réalisation -de l'insert selon l'invention,

En se reportant aux figures 1 à 3, on voit que la poutrelle 1, selon l'invention, comporte des pattes 2 ancrées dans le béton du talon de la poutrolle, do part et d'autre de son plan médian longitudinal matérialisé par les axes XX et YY sur la figure 2, approximativement équidistants de ce plan d'environ 2 à 3 cm ; la longueur des parties des pattes 2 qui dépassent de la poutrelle est voisine de celle de la contre-flècho maximale admissible pour la poutrelle, en pratique do l'ordre do 3 à 6 cm ; les pattes 2 sont terminées par des fourreaux 3 permettant l'insertion de clous 4 perpendiculairement au plan XX, YY.

Ainsi, comme représenté figure 1, on repliant plus ou moins (ou en relevant plus ou moins) les pattes 2, on peut fixer des lattes 5 en réglant leur distance à la sous-face de la poutrelle 1, La fixation des lattes 5 est obtenue par enfoncement dos clous 4 lorsque leur mise en place est satisfaisante, c'est-à-dire lorsque les sous-faces des lattes 5 sont dans un même plan horizontal ; on peut alors fixer directement le plafond suspendu 6 sur les lattes 5.

La simplicité du système ot de sa mise on oeuvre résulte do ce qui précède ; il suffit d'un marteau ou d'une pince pour replier ou déplier les pattes 2 jusqu'à les régler convenablement . Los-pattes sont do préférence initialement ropliées à 90° dans la direction de l'axe longitudinal XX les unes dans un sons los autres en sens opposé (figure 2).

De cette façon, lorsque les clous 4 sont enfoncés dans les lattes 5 la disposition des pattos rend pratiquement impossible de déplacer les lattes 5 par rapport aux poutrelles 1 aussi bien longitudinalement qu'en hauteur. Cette rigidité de liaison est-un avantage très important.

Dans les figures 1 et 2, on a représenté la disposition préférée des pattes par paires dont les parties ancrées sont dans un même plan transversal à la poutre. En variante, la figure 3 montre que les pattes peuvent être disposées autrement, par exemple alternativement d'un côté et de l'autre du plan médian longitudinal la long de l'extension longitudinale de la poutrelle 1.

Selon les figures 1 et 2 les pattes 2 appartenant à une même paire sont reliées entre elles par les barrettes 7. Cette disposition a pour avantage d'assurer un correct positionnement relatif dos 2 paires et do permettre leur mise en place par appui des barrettes 7 sur les fils de précontrainte 8 comme exposé plus en détail au sujet des figures 4 à 10.

Les pattes étant initialement repliées à 90°, et étant coulées à l'envers, la mise en place consiste à enfoncer dans le béton frais los talons dos pattes 2 ot leurs barrot- tes 7 associécs jusqu'à co que les barrottos 7 reposent sur les fils 8, les branches reliées dos pattes 2 reposant sur lo béton frais ot étant calées latéralement contre les fils 8 par leurs angles 9.

Solon une disposition do l'invention, les clous 4 sont insérés dans les fourreaux 3 à la fabrication des insorts et les poutrolles sont ainsi livrées avec pattes et clous de sorte qu'il n'y a pas d'approvisionnement à faire sur le chantier pour la mise en place des lattes 5.

Los pattes étant initialement repliées à 90°, le long de la sous-face dos poutrellos 1, l'encombrement des poutrelles n'est pas augmenté, leur stockage et leur transport ne posent aucun problème.

Les figures 4 à 10 illustrent diverses variantes de réalisation de l'insort en forme de U.

Selon les figures 4 et 5 l'insert est formé de deux pattes 2 reliées par une barrette 7.

Solon les figures 6 à 10 l'insert est d'une pièce découpée dans de la tôle plate, la barrette 7 étant unitaire avec les pattos 2.

Lo calage latéral par rapport aux fils 8 est obtenu par des échancrures 10 ou crans, figures 4, 6 et 10, par des dents 11, figures 7 et 8, par les deux figure 9 ; l'échancrure 10 de la figure 10 est plus longue et coopère avec deux fils 8 superposés.

Pour l'ancrage des pattes, on a prévu figures 4 et 5 des lumières 12.

Les parties débordantes des pattes 2 sont de préférence plus rigides que la zone de pliures, Dans ce but, on a prévu, figure 4, de replier les.pattes 2 autour du clou 4 de façon à en doubler l'épaisseur sur la zone hors béton. Figures 5, 7 et 8, c'est la zono de pliure qui est affaiblie, soit par les lumièros 12 (figures 5 et 7) soit par saignées 13 (figure 8). Selon les figures 6 et 9, on a prévu de norvuror los pattos en 14, la barrette ₇ pouvant êtro, ollo aussi, nervurée.

Selon les figures 4, 5, 6, 8, 9, la mise en place du clou est obtenu par enroulement de la patte 2. Selon les figuros 7 et 10, on a embouti dos lamolles 15 définies par des mignées pratiquées dans les pattos.

Dans le cas do la figure 10, los pattos so terminent par dos languottes 16 inclinées qui maintiennent l'extrémité dos pattos à faible distance do la poutrelle co qui facilite d'un tournevis un marteau pour les déplior sur chantier.

La distance d'une patte au plan médian longitudinal, et par suite la largeur do l'espace libre entre les pattos d'un côté et collos do l'autro côté do la poutro sera déterminée on fonction do la largeur dos lattes à mettre en place. En pratique cet espace libre sera do 4 à 6 cm environ.

La distance entro pattes ou paires de pattes selon la direction longitudinale dos poutrelles dépendra du calepinage. Elle sera en pratique de l'ordre de 0,5 à 1 m, do préférence au voisinago do 0,60 m.

## Revendications

1.- Poutrelle en bêton permettant la poso rapide do plafonds susondus, caractérisée on co qu'elle comporte dos pattos 2 ancrées dans le béton du talon de la poutrelle, do part et d'autro do son plan médian longitudinal matérialisé par los axos XX ot YY sur la figuro 2, approximativomont équidistants do co plan d'onviron 2 à 3 cm ; la longueur dos parties dos pattes 2 qui dépassent do la poutrelle est voisi- no do collo do la contre-flèche maximale admissible pour la poutrolle, on pratique de l'ordre de 3 à 6 cm ; les pattes 2 sont torminées par des ffourroaux 3 permettant l'insertion de clous 4 perpendiculairement au plan XX, YY.

2.- Poutrelle solon la revendication 1, caractérisée en co que los pattes sont plates et ropliées contre la sous-face do la poutrello.

3. Poutrelle selon l'une quelconque dos revendications précédentes, caractérisée on co que los pattes sont disposées par paires ancrées symétriquement do part et d'autre du plan longitudinal médian do la poutrolle et repliées à l'inverse l'une do l'autre.

4.- Poutrelle selon la revendication 3, caractérisée en co que les pattes d'une même paire sont reliées entre olles par une liaison noyée dans le béton.

5.- Poutrelle selon la revendication 4, caractérisée en ce que cette liaison comporte des moyens de positionnement par coopération avec les fils d'armature do la poutrelle.

6.- Poutrelle solon l'une quelconque des revendications précédentes, caractérisée en ce que la distance longitudinale entre deux pattes ou paires de pattes est de l'ordre do 0,5 m à 1 m.

7.- Insert pour poutrelle en béton, caractérisé en ce qu'il se compose d'un étrier métallique ayant la forme d'un U dont les branches sont platos et se terminent par dos fourreaux pour l'insertion de clous.

8.- Insert selon la revendication 7, caractérisé en ce que la distance libre entre les branches est de 4 à 6 cm onviron.

9.- Insert selon l'une quelconque des revendications 7 et 8, caractérisé en ce que los extrémités des bran- chos sont ropliées à 90° à l'opposé l'une de l'autre.

10. Insert solon l'une quelconque des revendications 7 à 9, caractérisé en ce que la longueur des parties repliées est do l'ordre do grandeur de la contre-flècho maximale prévisible dos poutres auxquelles les inserts sont destinés, c'est-à-dire on pratique de l'ordre de 3 à 6 cm.

11. Insert selon l'une quelconque dos revendications 7 à 10, caractérisé en cc que la partie inférieure, non repliée, dos pattes s'étend sur une hauteur égale à la distance séparant los fils d'armature do la poutrelle do sa sous-face.

12.- Insert selon l'une quelconque des revendications 7 à 11, caractérisé en ce que cette partie inférieure comporte des crans ou épaulements destinés à coopóror avec lesdits fils d'armature.

13.- Procédé de mise en place de plafond suspendu sous des poutrelles en béton du type décrit à l'une quelconque des revendications 1 à 6, caractérisé en ce qu'il consiste à déplier ou plier les pattes jusqu'à ce que les fourreaux des clous soient approximativement dans un même plan horizontal et à fixer des lattes, lambourdes ou semelles entre les pattes au moyen de clous insérés dans lesdits fourreaux en plaçant leurs sous-faces dans un même plan horizontal, puis à fixer sur ces lattes les éléments du plafond suspendu.
